# EUROPÄISCHE PATENTSCHRIFT

(11) **EP 0 597 342 B1**
(45) Veröffentlichungstag und Bekanntmachung des Hinweises auf die Patenterteilung: **25.09.1996**
(21) Anmeldenummer: 93117639.0
(22) Anmeldetag: 30.10.1993
(51) Int. Cl.: F24H 9/12, F24D 3/10

(54) **Heizkessel**
Boiler
Chaudière

(30) Priorität: 10.11.1992 DE 4237813
(43) Veröffentlichungstag der Anmeldung: 18.05.1994
(73) Patentinhaber: VIESSMANN WERKE GmbH & CO., D-35107 Allendorf/Eder (DE)
(72) Erfinder: Viessmann, Hans, Dr., D-35108 Battenberg (DE)
(74) Vertreter: Wolf, Günter, Dipl.Ing.

(56) Entgegenhaltungen:
- CH-A- 478 389
- GB-A- 1 370 304
- US-A- 2 885 226

## Beschreibung

Die Erfindung betrifft einen Heizkessel, insbesondere Groß- und Mittelheizkessel gemäß Oberbegriff des Patentanspruches 1.

Sofern zu einer Heizungsanlage mehrere Heizkreise gehören, bedarf dies der Anordnung sogenannter Heizkreisverteiler zwischen Kessel und jeweiligem Heizkreis. Bei Kleinheizkesseln ist es dabei üblich, sofern dies die Raumverhältnisse zulassen, die Heizkreisverteiler direkt am Kessel anzuschließen, die dafür in der Regel mit jeweils zwei Vor- und Rücklaufanschlüssen ausgestattet sind. Wie bei Mittel- und Großheizkesseln, an die in der Regel mehr als zwei Heizkreise anzuschließen sind, wird mitunter aber auch bei Kleinheizkesseln die ganze Verteilungsinstallation an einer frei verfügbaren Wand des Heizungsraumes vor Ort vom Heizungsinstallateur installiert, der auch die Verbindung zum betreffenden Heizkessel herstellen muß.

Nach der DE-A-38 09 412 ist ein Verteiler besonderer Art für Heizungsanlagen in Form eines Verteilerstranges bekannt, an dem die einzelnen Heizkreisverteiler angeschlossen sind und der wie sonst die Heizkreisverteiler an die üblichen Vor- und Rücklaufanschlüsse des Heizkessels angeschlossen wird.

Die erwähnten Heizkreisverteiler, die vom Hersteller in der Regel fertig zusammenmontiert mitgeliefert werden, enthalten im übrigen in der Regel Mischventil, Umwälzpumpe, Rückschlagklappen und ggf. auch Absperrventile und Anschlußarmaturen für Temperatur- und Druckanzeigeelemente.

Aufgabe der vorliegenden Erfindung ist es, sowohl den zur Anlage gehörenden Heizkessel als auch den Verteilerstrang so auszubilden, daß die gesamte Verteilerinstallation und zugehörige Heizkreisverteiler raumsparend und gut zugänglich in Längsrichtung unmittelbar neben dem Heizkessel installiert werden können, der mit geringstmöglichem Abstand am Schornstein anschließbar sein soll.

Diese Aufgabe ist mit einem Heizkessel nach der Erfindung durch die im Kennzeichen des Patentanspruches 1 angeführten Merkmale gelöst. Vorteilhafte Ausgestaltungen ergeben sich nach den Unteransprüchen.

Wesentliche Maßgaben sind also bei dieser erfindungsgemäßen Lösung einerseits der längs neben dem Kesselgehäuse angeordnete und seitlich lösbar mit diesem verbundene zweikanalige Verteilerstrang und andererseits die Anpassung des Heizkessels im wasserführenden Innenraum an diese Verteilerstranganordnung. Verteilerstrang und Heizkessel bilden also eine in sich trennbare Baueinheit, und zwar trennbar deshalb, um Kessel und Verteilerstrang problemlos in den Heizungsraum einbringen zu können. Da es sich beim Heizkessel und dem Verteilerstrang um eine Baueinheit mit exakt zwischen beiden Elementen vorgegebenen Anschlußstellen handelt, wobei zudem noch der Verteilerstrang aufgrund der Zweiteilung übersichtlich und unverwechselbar die Anschlußstellen für die eigentlichen Heizkreisverteiler aufweist, kann also der Heizkesselhersteller die Fertigung des Verteilerstranges mit den notwendigen Verbindungselementen zum Heizkessel mit in seine Fertigung einbeziehen und, wie bisher auch schon, die Fertigung und Zusammenfügung der eigentlichen Heizkreisverteiler aus den obengenannten Elementen. Eine solche Vorfertigung des Verteilerstranges mit den zugehörigen Heizkreisverteilern durch den Hersteller ist zwar gemäß DE-A 38 09 412 auch möglich, aber es bleibt dann nach wie vor dem Installateur überlassen, wo er die ganze Verteilereinrichtung installiert und wie er diese mit dem Heizkessel verbindet.

Demgegenüber hat der Heizungsinstallateur bei der erfindungsgemäßen Ausbildung des Heizkessels lediglich den Heizkessel und den Verteilerstrang mit der jeweiligen Anzahl von Heizkreisverteilern in den Aufstellungsraum einzubringen und direkt miteinander Seite an Seite zu verbinden, wonach er nur noch die jeweiligen Vor- und Rücklaufleitungen der jeweiligen Heizkreise mit an die örtlichen Gegebenheiten anzupassenden Zwischenleitungsstücken an die jeweiligen Heizkreisverteiler anzuschließen hat. Abgesehen von der beträchtlichen Zeitersparnis bei der Installationsarbeit vor Ort, ist das Ganze noch mit dem Vorteil verbunden, daß keine Fehlanschlüsse unterlaufen können und daß keine Halteschellen für Leitungsführungen und die Verteilereinrichtung an Heizungsraumwänden gesetzt werden müssen. Außerdem ergibt sich durch die Anordnung des Verteilerstranges unmittelbar längs neben dem Heizkessel und nach einer Seite hin völlig freistehend eine außerordentlich übersichtliche und damit wartungsfreundliche Heizungsanlage im Heizungsraum. Voraussetzung dafür ist aber nicht nur die spezielle Ausgestaltung des Verteilerstrangs in Form zweier separater, einen Wärmetausch unterbindender Kastenprofile, sondern auch die "innere" Gestaltung des Heizkessels bezüglich seiner Vor- und Rückläufe dahingehend, daß deren Anschlüsse auf entsprechender Höhe der beiden Kastenprofile liegen.

Die ganze Anordnung des Verteilerstranges längs neben dem Heizkessel ist zwar aufgrund der nahen Zuordnung zum Heizkessel an sich stabil genug, um sich selbst tragen zu können, vorteilhafter ist jedoch, den Verteilerstrang mit mindestens einer Bodenstütze zu versehen.

Die Maßgabe nach Anspruch 4 zielt darauf, den Heizkessel nicht durch seitlich herausragende Anschlüsse zu verbreitern, da dies ggf. zu Einbringungsschwierigkeiten durch enge Türöffnungen führen könnte. In diesem Zusammenhang ist es wesentlich, da dadurch die betreffenden Flanschanschlüsse der Sicht entzogen sind, für absolute Dichtheit der dortigen Flanschverbindungen zu sorgen, was mit direkt in die Kesselgehäusewand eingeschweißten Flanschringen erfolgt, die, genau ausgerichtet eingeschweißt, ein massives Widerlager und damit eine dauerhafte Dichtfläche für den anzuschließenden Flansch bilden.

Ferner ist vorgesehen, eines der Rohrstücke am Verteilerstrang, die diesen mit dem Kessel verbinden, ebenfalls anzuflanschen und den Verteilerstrang mit mindestens einer weiteren, mit Blindflansch verschlossenen Anschlußöffnung zu versehen. Dadurch kann der Verteilerstrang, wenn dies die Räumlichkeiten verlangen sollten, in Längsrichtung um das entsprechende Maß versetzt mit dem Kesselgehäuse verbunden werden.

Was die zu den Vor- und Rücklaufanschlüssen am Kesselgehäuse führenden Kanäle betrifft, so sind diese vorteilhaft und nach außen nicht auftragend in Form einer in der oberen Hälfte des wasserführenden Innenraumes angeordneten Abschirmbleches ausgebildet, das zusammen mit der Kesselgehäusewand und Trennstegen die Kanäle begrenzt. Um diese Führung der Vor- und Rücklaufströme im wasserführenden Innenraum des Kesselgehäuses so einfach und rationell gestalten und fertigen zu können, erfolgt die Kanalausbildung nach Maßgabe des Anspruches 7.

Der erfindungsgemäße Heizkessel bzw. die Baueinheit aus Heizkessel und Verteilerstrang wird nachfolgend anhand der zeichnerischen Darstellung von Ausführungsbeispielen näher erläutert.

Es zeigt schematisch
- Fig. 1: im Schnitt einen Heizkessel mit seinem Verteilerstrang und mit einem daran angeordneten Heizkreisverteiler in Seitenansicht;
- Fig. 2: eine Draufsicht auf den Heizkessel nach Fig. 1;
- Fig. 3: eine Seitenansicht des oberen Teiles des Heizkessels nach Fig. 1, 2;
- Fig. 4: im Schnitt eine bauliche Einzelheit;
- Fig. 5: in Seitenansicht einen Blick in den wasserführenden Innenraum des Heizkessels und
- Fig. 6,7: in Schnitt und Ansicht einen Heizkessel mit besonderen Installationsmöglichkeiten bzgl. der Zuordnung von Verteilersträngen.

Für alle dargestellten Ausführungsformen ist maßgebend, daß der aus zwei in Distanz zueinander angeordneten Kastenprofilen 5', 5'' gebildete mit einer Isolationsummantelung 11 versehene Verteilerstrang 6 mindestens auf einer Seite des Kesselgehäuses 3 in dessen Längserstreckung angeordnet und dieser an seiner kesselfernen Fläche 6 mit Heizkreisverteilerflanschanschlüssen 7 an seinen beiden Kastenprofilen 5', 5'' versehen ist und an der kesselseitigen Fläche 8 mit an den auf entsprechender Höhe angeordneten Vor- und Rücklaufanschlüssen 1, 2 des Kesselgehäuses 3 lösbar verbundenen Vor- und Rücklaufanschlüssen 9, 10, und daß mindestens auf einer Seite im wasserführenden Kesselgehäuse 3 zu den seitlich an diesem angeordneten Vor- und Rücklaufanschlüssen 1, 2; 1', 2'führende Kanäle Kᵥ, Kᵣ angeordnet sind. Dargestellt ist in Fig. 1 nur ein mit einer Bodenstütze 12 versehener Verteilerstrang 5, der aufgrund der auch auf der anderen Seite des Kesselgehäuses 3 angeordneten Anschlüsse auch dort angeordnet werden könnte oder ggf., falls dies die Anzahl der Heizkreisverteiler 4 verlangen sollte, auch zusätzlich, wie dies in Fig. 2 angedeutet ist.

Beim Ausführungsbeispiel nach Fig. 1 und 3 sind also problemlos vier Heizkreisverteiler 4 am Verteilerstrang 5 anzuflanschen, wobei, falls erforderlich und da der Heizkessel, wie dargestellt, auch auf der anderen Seite über entsprechende Anschlüsse verfügt, auch noch ein weiterer Heizkreisverteiler 4 (siehe Fig. 6) direkt angeflanscht werden kann. Noch bei der Ausführungsform der Fig. 1 bis 4 bleibend, sind die an der kesselseitigen, die beiden Kastenprofile 5', 5'' verbindenden Fläche 8 des Verteilerstranges 5 angeordneten Vor- und Rücklaufanschlüsse 9, 10 aus am Verteilerstrang 5 angesetzten Rohrstücken 13 mit kesselseitigen Anschlußflanschen 14 gebildet, die innerhalb einer Kesselgehäuseummantelung 15 an den seitlich am Kesselgehäuse 3 angeordneten Vor- und Rücklaufanschlüssen 1, 2 angeflanscht sind. Gemäß Fig. 4 sind dabei aus den genannten Gründen die Vor- und Rücklaufanschlüsse 1, 2 des Kesselgehäuses 3 in Form von Flanschringen 16 mit Gewindesacklöchern 17 ausgebildet, und die Flanschringe 16 sind in entsprechend bemessenen Öffnungen der Kesselgehäusewand 17 eingeschweißt. Die Länge der Rohrstücke 13 bestimmt dabei den Abstand des Verteilerstranges 5 vom Kesselgehäuse 3, der so kurz wie möglich und so lang wie nötig bemessen wird, um die Verbindungsinstallation des Verteilerstranges 5 zum Heizkessel bequem zu ermöglichen, andererseits um die Raumbeanspruchung so klein wie möglich zu halten.

Die kesselseitigen Anschlüsse für die Anbindung der Rohrstücke 13 bzw. des Verteilerstranges 5 könnten, wie noch in Fig. 1 angedeutet, auch aufgeschweißte Gebilde aus Blech sein. Damit sind aber schwierig exakt orientierte Dichtungsflächen für die Flansche der Rohrstücke 13 zu erzielen, was auch dann gilt, wenn die Kanäle Kᵥ und Kᵣ außen auf dem Kesselgehäuse 3 aufgesetzt wären, was grundsätzlich auch möglich ist. Mit Rücksicht darauf sind die Vor- und Rücklaufanschlüsse 1, 2, wie vorerwähnt und unter Verweis auf Fig. 4, in Form von eingeschweißten Flanschringen 16 ausgebildet, die damit sehr dicht an der Kesselgehäusewand sitzen und die Kesselbreite nicht vergrößern.

Wie aus Fig. 1 und 2 ersichtlich, ist eines der Rohrstücke 13 am Verteilerstrang 5 ebenfalls angeflanscht, und der Verteilerstrang 5 ist mit mindestens einer weiteren, mit Blindflansch 18 verschlossenen Anschlußöffnung 19 versehen. Dadurch kann ohne weiteres, falls dies die Räumlichkeit erfordert, der Verteilerstrang 5 aus der Zuordnung zum Kesselgehäuse 3, wie dargestellt, um das Maß A nach links versetzt werden, ohne daß dafür beide Rohre 13 an beiden Enden mit Flanschen versehen werden müßten.

Abgesehen davon, daß, wie vorerwähnt, die Kanäle Kᵥ, Kᵣ allerdings mit einem gewissen Nachteil auch außen am Kesselgehäuse 3 angeordnet werden könnten, werden diese gemäß Ausführungsform nach Fig. 5 in Form einer in der oberen Hälfte des wasserführenden Innenraumes I angeordneten Abschirmbleches 20 ausgebildet, das zusammen mit der Kesselgehäusewand 17 und Trennstegen 21 die Kanäle Kᵥ, Kᵣ begrenzt, wobei der den Kanal Kᵥ zum Innenraum I hin begrenzende Trennsteg 21' oben mit einer Überlauföffnung 22 versehen und der Kanal Kᵣ in zwei Kammern 23, 23' durch einen oben ebenfalls mit Überlauföffnung 22' versehenen Trennsteg 21'' gegliedert ist. In die Kammer 23 mündet dabei der seitlich angeordnete Rücklaufanschluß 2 und in die nach unten offene Kammer 23' ein oben am Kesselgehäuse 3 angeordneter Rücklaufanschluß 2'. Außerdem münden in den Kanal Kᵥ der seitliche Vorlaufanschluß 1 und ein oben am Kesselgehäuse 3 angeordneter Vorlaufanschluß 1' ein. Hierbei sind also die bei Mittel- und Großkesseln üblicherweise oben angeordneten Vor- und Rücklaufanschlüsse 1', 2' mit in das ganze Installationssystem einbezogen, so daß der oder die Verteilerstränge 5 auch im Sinne der Fig. 7 mit den Heizkesseln verbunden werden können. Auch hierbei ist eine vorher genau festgelegte Zuordnung der Verteilerstränge 5 zum Kessel bzw. zu den Heizkesseln möglich und damit auch eine herstellerseitige Vorfertigung und Bereitstellung der sonst und bisher nur vor Ort verbindbaren Gesamtanlage, bei der nach einfacher und "narrensicherer" Verbindung von Heizkessel, Verteilerstrang 5 und Heizkreisverteilern 4 lediglich die Anschlüsse der einzelnen Heizkreisverteiler 4 herzustellen und anzuschließen sind. Bei der Ausführungsform nach Fig. 7 ist das untere, für den Rücklauf bestimmte Kastenprofil 5' mindestens im Bereich der Rücklaufanschlüsse 10 doppelt so breit bemessen wie das darüber befindliche Kastenprofil 5'', wobei die kesselfernen Flächen 6 beider Kastenprofile in einer Vertikalebene angeordnet sind. Dadurch sind in diesem Falle die von oben von den Vor- und Rücklaufanschlüssen 1'', 2'' kommenden bequem anzuschließen.

Was die beiden Kastenprofile 5', 5'' betrifft, so sind diese vorteilhaft Teile der kesselseitigen, mit den Vor- und Rücklaufanschlüssen 9, 10 versehenen Fläche 8, d.h., diese Kastenprofile 5', 5'' sind auf dieser aufgeschweißt, die im Falle der Fig. 7 entsprechend gekröpft ausgebildet ist.

## Patentansprüche

1. Heizkessel, insbesondere Groß- oder Mittelheizkessel, an dessen Vor- und Rücklaufanschlüssen (1, 2) mindestens zwei Heizkreisverteiler unter Zwischenschaltung eines zweikanaligen mit einer Isolationsummantelung (11) versehenen Verteilerstranges (5) angeschlossen sind,
**dadurch gekennzeichnet,**
daß der aus zwei in Distanz zueinander angeordneten Kastenprofilen (5', 5'') gebildete Verteilerstrang (5) mindestens auf einer Seite des Kesselgehäuses (3) in dessen Längserstreckung angeordnet und dieser an seiner kesselfernen Fläche (6) mit Heizkreisverteilerflanschanschlüssen (7) an seinen beiden Kastenprofilen (5', 5'') versehen ist und an der kesselseitigen Fläche (8) mit an den auf entsprechender Höhe angeordneten Vor- und Rücklaufanschlüssen (1, 2) des Kesselgehäuses (3) lösbar verbundenen Vor- und Rücklaufanschlüssen (9, 10), und daß mindestens auf einer Seite im wasserführenden Kesselgehäuse (3) zu den seitlich an diesem angeordneten Vor- und Rücklaufanschlüssen (1, 2; 1', 2') führende Kanäle (Kᵥ, Kᵣ) angeordnet sind.

2. Heizkessel nach Anspruch 1,
**dadurch gekennzeichnet,**
daß die Kanäle (Kᵥ, Kᵣ) in Form eines in der oberen Hälfte des wasserführenden Innenraumes (I) angeordneten Abschirmbleches (20) ausgebildet sind, das zusammen mit der Kesselgehäusewand (3') und Trennstegen (21, 21', 21'') die Kanäle (Kᵥ, Kᵣ) begrenzt.

3. Heizkessel nach Anspruch 1 oder 2,
**dadurch gekennzeichnet,**
daß der Verteilerstrang mit mindestens einer Bodenstütze (12) versehen ist.

4. Heizkessel nach einem der Ansprüche 1 bis 3,
**dadurch gekennzeichnet,**
daß die an der kesselseitigen Fläche (8) des Verteilerstranges (5) angeordneten Vor- und Rücklaufanschlüsse (9, 10) aus am Verteilerstrang (5) angesetzten Rohrstücken (13) mit kesselseitigen Anschlußflanschen (14) gebildet sind, die innerhalb einer Kesselgehäuseummantelung (15) an den seitlich am Kesselgehäuse (3) angeordneten Vor- und Rücklaufanschlüssen (1, 2) angeflanscht sind.

5. Heizkessel nach Anspruch 4,
**dadurch gekennzeichnet,**
daß die Vor -und Rücklaufanschlüsse (1, 2) des Kesselgehäuses (3) in Form von Flanschringen (16) mit Gewindesacklöchern (17) ausgebildet und die Flanschringe (16) in entsprechend bemessenen Öffnungen der Kesselgehäusewand (3') eingeschweißt sind.

6. Heizkessel nach Anspruch 4 oder 5,
**dadurch gekennzeichnet,**
daß eines der Rohrstücke (13) am Verteilerstrang (5) ebenfalls angeflanscht und der Verteilerstrang (5) mit mindestens einer weiteren, mit Blindflansch (18) verschlossenen Anschlußöffnung (19) versehen ist.

7. Heizkessel nach einem der Ansprüche 1 bis 6,
**dadurch gekennzeichnet,**
daß der Kanal (Kᵥ) zum Innenraum (I) hin begrenzende Trennsteg (21') oben mit einer Überlauföffnung (22) versehen und der Kanal (Kᵣ) in zwei Kammern (23, 23') durch einen oben ebenfalls mit Überlauföffnung (22') versehenen Trennsteg (21'') gegliedert ist, wobei in die Kammer (23) der seitlich angeordnete Rücklaufanschluß (2) mündet und in die nach unten offene Kammer (23') ein oben am Kesselgehäuse (3) angeordneter Rücklaufanschluß (2') und daß ferner in den Kanal (Kᵥ) der seitliche Vorlaufanschluß (1) und ein oben am Kesselgehäuse (3) angeordneter Vorlaufanschluß (1') einmünden.

8. Heizkessel nach Anspruch 7,
**dadurch gekennzeichnet,**
daß das untere, für den Rücklauf bestimmte Kastenprofil (5') mindestens im Bereich der Rücklaufanschlüsse (10) doppelt so breit bemessen ist wie das darüber befindliche Kastenprofil (5''), wobei die kesselfernen Flächen (6) beider Kastenprofile in einer Vertikalebene und an beiden Kastenprofilen (5', 5'') nach oben gerichtete Vor- und Rücklaufanschlüsse (1'', 2'') angeordnet sind.

9. Heizkessel nach einem der Ansrüche 1 bis 8,
**dadurch gekennzeichnet,**
daß die beiden Kastenprofile (5', 5'') Teile der kesselseitigen Fläche (8) oder an dieser angeordnet sind.

## Claims

1. A boiler, in particular, a large or medium-sized boiler connected to the forward and return flow connectors (1,2) of which are at least two heating circuit distributors, with a dual-passage distributor line (5) provided with an insulating jacket (11) being arranged therebetween,
characterized in that the distributor line (5) formed of two spaced-apart box sections (5',5") is arranged at least on one side ofthe boiler housing (3) in the longitudinal direction thereof and that on the surface (6) thereof facing away from the boiler on the two box sections (5',5") are provided heating circuit distributor flange connections (7) whereas, on the surface (8) facing the boiler are provided forward and return flow connectors (9,10) detachably connected to the forward and return flow connectors (1,2) of the boiler (3) arranged at the corresponding level
and that passageways (Kᵥ, Kᵣ) leading to the forward and return flow connectors (1,2;1',2') laterally arranged on the boiler housing (3) are disposed at least on one side in the water-carrying boiler housing (3).

2. A boiler according to claim 1,
characterized in that the passageways (Kᵥ, Kᵣ) are designed in the form of a protective plate (20) arranged in the upper half of the water-carrying interior (I) and defining together with the boiler housing wall (3') and the separating webs (21,21',21") the passageways (Kᵥ, Kᵣ).

3. A boiler according to claims 1 or 2,
characterized in that the distributor line is provided with at least one bottom support (12).

4. A boiler according to any one of claims 1 to 3,
characterized in that the forward and return flow connectors (9,10) arranged on the surface (8) of the distributor line (5) facing the boiler are formed of pipe lengths (13) mounted on the distributor line (5) and including connecting flanges (14) on the side facing the boiler, with the said connecting flanges (14), within the boiler housing jacket (15), being flanged to the forward and return flow connectors (1,2) laterally mounted on the boiler housing (3).

5. A boiler according to claim 4,
characterized in that the forward and return flow connectors (1,2) of the boiler housing (3) are designed in the form of flange rings (16) provided with threaded blind holes (17), and that the flange rings (16) are welded into correspondingly sized holes in the boiler housing wall (3').

6. A boiler according to claims 4 or 5,
characterized in that one of the pipe lengths (13) is also flanged to the distributor line (5) and that the distributor line (5) is provided with at least one additional connecting opening (19) sealed by the blind flange (18).

7. A boiler according to any one of claims 1 to 6,
characterized in that the separating web (21') defining the passageway (Kᵥ) toward the interior (I), at the top, is provided with an overflow opening (22) and the passageway (Kᵣ) is subdivided into two chambers (23,23') by a separating web (21") also provided, at the top, with an overflow opening (22'), with the laterally arranged return flow connector (2) terminating in the chamber (23) and a return flow connector (2') disposed at the top of the boiler housing (3) terminating in the chamber (23') open at the bottom, and that, moreover, the lateral forward flow connector (1) and a forward flow connector (1') arranged at the top of the boiler housing (3) terminate in the passageway (Kᵥ).

8. A boiler according to claim 7,
characterized in that the lower box section (5') intended for the return flow at least in the area of the return flow connections (10) is twice as wide as the box section (5") arranged thereabove, with the surfaces (6) of the two box sections facing away from the boiler being arranged in a vertical plane and upwardly directed forward and return flow connectors (1",2") being provided on the two box sections (5',5").

9. A boiler according to any one of claims 1 to 8,
characterized in that the two box sections (5',5") are part of the surface (8) facing the boiler or are arranged thereon.

## Revendications

1. Chaudière de chauffage, en particulier chaudière à grande ou moyenne puissance, aux raccords aller et retour (1, 2) de laquelle au moins deux répartiteurs de circuits de chauffage sont raccordés en intercalant un troncon de répartition (5) à deux canaux, équipés d'une enveloppe d'isolation (11),
**caractérisée en ce**
que le tronçon de répartition (5) formé par deux profils à caissons (5', 5") placés à une certaine distance l'un de l'autre, est placé au moins sur un côté du bâti (3) de la chaudière dans son extension longitudinale et que ce tronçon est pourvu, sur sa surface éloignée de la chaudière (6), de raccords de bride (7) de répartiteurs de circuits de chauffage sur ses deux profils à caissons (5', 5") et, sur sa surface côté chaudière (8), de raccords aller et retour (9, 10) reliés de manière amovible à des raccords aller et retour (1, 2) du bâti de la chaudière (3) placés à une hauteur correspondante et que des canaux (Kᵥ, Kᵣ) qui mènent aux raccords aller et retour (1, 2 ; 1', 2') placés latéralement sur le bâti conducteur d'eau (3) de la chaudière sont placés dans celui-ci au moins sur un côté.

2. Chaudière de chauffage selon la revendication 1,
**caractérisée en ce**
que les canaux (Kᵥ, Kᵣ) sont configurés sous forme d'une tôle de protection (20) placée dans la moitié supérieure de l'espace intérieur (I) conducteur d'eau, tôle qui, avec la paroi (3') du bâti de la chaudière et les baguettes de séparation (21, 21', 21"), délimite les canaux (Kᵥ, Kᵣ).

3. Chaudière de chauffage selon la revendication 1 ou 2,
**caractérisée en ce**
que le troncon de répartition est équipé d'au moins un appui au sol (12).

4. Chaudière de chauffage selon l'une des revendications 1 à 3,
**caractérisée en ce**
que les raccords aller et retour (9, 10) placés sur la surface (8) côté chaudière du tronçon de répartition (5) sont formés par des tronçons de tuyau (13), rapportés sur le tronçon de répartition (5), avec des brides de raccord (14) côté chaudière, qui sont bridées à l'intérieur d'une enveloppe (15) du bâti de chaudière sur les raccords aller et retour (1, 2) placés latéralement sur le bâti (3) de la chaudière.

5. Chaudière de chauffage selon la revendication 4,
**caractérisée en ce**
que les raccords aller et retour (1, 2) du bâti (3) de la chaudière sont configurés sous forme d'anneaux de bride (16) avec des trous borgnes filetés (17) et les anneaux de bride (16) sont soudés dans des ouvertures dimensionnées de manière correspondante de la paroi (3') du bâti de la chaudière.

6. Chaudière de chauffage selon la revendication 4 ou 5,
**caractérisée en ce**
que l'un des tronçons de tuyau (13) est également bridé sur le tronçon de répartition (5) et le tronçon de répartition (5) est équipé d'au moins une autre ouverture de raccord (19) fermée par une bride aveugle (18).

7. Chaudière de chauffage selon l'une des revendications 1 à 6,
**caractérisée en ce**
que la baguette de séparation (21') qui délimite le canal (Kᵥ) vers l'intérieur est pourvue en haut d'une ouverture de trop-plein (22) et le canal (Kᵣ) est divisé en deux chambres (23, 23') par une baguette de séparation (21"), qui est également pourvue en haut d'une ouverture de trop-plein (22'), le raccord retour (2) placé latéralement débouchant dans la chambre (23) et un raccord retour (2') placé en haut sur le bâti de la chaudière (3) débouchant dans la chambre (23') ouverte vers le bas et que de plus le raccord aller latéral (1) et un raccord aller placé en haut sur le bâti de la chaudière (3) débouchent dans le canal (Kᵥ).

8. Chaudière de chauffage selon la revendication 7,
**caractérisée en ce**
que le profil à caissons inférieur (5'), destiné au retour, est dimensionné au moins dans la zone des raccords retour (10) de largeur double par rapport au profil à caissons (5") qui se trouve au-dessus, les surfaces éloignées de la chaudière (6) des deux profils à caissons étant placées dans un plan vertical et des raccords aller et retour (1", 2") orientés vers le haut étant placés sur les deux profils à caissons (5', 5").

9. Chaudière de chauffage selon l'une des revendications 1 à 8,
**caractérisée en ce**
que les deux profils à caissons (5', 5") sont des parties de la surface côté chaudière (8) ou sont placés sur celle-ci.
